# FASCICULE DE BREVET EUROPEEN

(11) **EP 1 211 578 B1**
(45) Date de publication et mention de la délivrance du brevet: **18.08.2010**
(21) Numéro de dépôt: 00204244.8
(22) Date de dépôt: 29.11.2000
(51) Int. Cl.: G04C 3/00, G04B 13/02

(54) **Assemblage par empilement d'une pluralité de modules composant un dispositif électromécanique, notamment pour une pièce d'horlogerie ultra-mince**
Zusammenbau einer elektromagnetischen Vorrichtung durch Stapeln mehrerer Module, insbesondere für ein äusserst dünnes Uhrwerk
Assembling by piling a plurality of modules forming an electromagnetic device, in particular for an ultra thin time piece

(43) Date de publication de la demande: 05.06.2002
(73) Titulaire: ETA SA Manufacture Horlogère Suisse, 2540 Grenchen (CH)
(72) Inventeur: Wyssbrod, Baptist, 2502 Bienne (CH)
(74) Mandataire: Ravenel, Thierry Gérard Louis

(56) Documents cités:
- EP-A- 0 907 116
- US-A- 4 198 809
- US-A- 4 351 040
- US-A- 5 245 580

## Description

La présente invention se rapporte de manière générale à un assemblage par empilement d'une pluralité de modules composant un dispositif électronique ou électromécanique. Plus particulièrement, la présente invention se rapporte à une pièce d'horlogerie ultra-mince comportant un tel assemblage.

Des assemblages par empilement d'une pluralité de modules mécaniques, électroniques et/ou électromécaniques sont connus de l'homme du métier. De tels assemblages sont notamment utilisés dans le domaine de l'horlogerie afin de lier sous la forme d'un empilement les différents modules composant le mouvement d'une pièce d'horlogerie, tels une platine, un module électronique comportant notamment un circuit imprimé portant divers composants électroniques et électriques de la pièce d'horlogerie, et, le cas échéant, un support portant un ou plusieurs moyens d'entraînement d'un mécanisme de minuterie.

Dans le domaine de l'horlogerie, une solution permettant d'effectuer un tel assemblage consiste par exemple à empiler les divers modules sur des tenons de fixation, puis à rendre solidaire le tout, par exemple par rivetage, c'est-à-dire par déformation plastique de l'extrémité des tenons de fixation. Une telle solution est particulièrement avantageuse car l'assemblage des divers éléments composant les modules peut être effectué de manière très aisée et peut notamment être effectué de manière automatique ou semi-automatique.

Un tel assemblage par empilement de modules présente néanmoins un désavantage en ce que la précision verticale de l'assemblage est tributaire de la précision et des tolérances de fabrication des divers modules assemblés, notamment de l'épaisseur des éléments les constituant. Bien qu'il soit relativement aisé de fabriquer certains composants avec une épaisseur déterminée présentant de faibles tolérances, une telle précision et des tolérances faibles ne peuvent être garanties pour chaque module assemblé. En particulier, l'homme du métier rencontre de grandes difficultés à fabriquer des circuits imprimés dont l'épaisseur est garantie dans une gamme de tolérances réduite. Si l'homme du métier désire fabriquer une pièce d'horlogerie en y incorporant un assemblage par empilement de modules tel que décrit ci-dessus, assemblage dont au moins un module comporte un élément d'épaisseur fortement variable, tel un module électronique comportant un circuit imprimé, il ne pourra garantir une précision et des tolérances d'assemblage suffisantes pour certaines applications où une telle précision est une nécessité.

En particulier, si l'homme du métier est désireux de fabriquer une pièce d'horlogerie devant répondre à des critères stricts de précision et de tolérance d'assemblage, notamment en vue de fabriquer une pièce d'horlogerie ultra-mince dont l'épaisseur est un facteur critique, il ne pourra trouver, dans les solutions actuelles à sa disposition, une solution suffisamment satisfaisante.

Le document EP0907116 de la demanderesse décrit un dispositif de fixation sur le fond d'un boîtier comprenant un plot avec une partie distale déformable. Ce dispositif permet une fixation plus sûre sans requérir de soudage, sans toutefois pouvoir répondre à des critères stricts de précision et de tolérances d'assemblage pour un empilement de modules.

La présente invention a ainsi pour but de proposer un assemblage par empilement de divers modules composant un dispositif électronique ou électromécanique, tel un mouvement d'une pièce d'horlogerie, qui permette de prendre en compte des variations d'épaisseur d'au moins un élément constitutif des modules assemblés afin d'assurer que l'assemblage présente une épaisseur déterminée dans une gamme de tolérances réduite.

La présente invention a également pour but de proposer un tel assemblage qui n'implique toutefois pas une complication substantielle du processus d'assemblage et n'augmente pas les coûts de fabrication du dispositif assemblé.

La présente invention a ainsi pour objet un assemblage par empilement d'une pluralité de modules composant un dispositif électronique ou électromécanique dont les caractéristiques sont énoncées à la revendication 1.

Des modes de réalisation avantageux de cet assemblage font l'objet des revendications dépendantes.

En particulier, la présente invention a également pour objet une pièce d'horlogerie électronique ou électromécanique comportant un tel assemblage et dont les caractéristiques sont énoncées à la revendication dépendante 5.

Des modes de réalisation avantageux de cette pièce d'horlogerie font l'objet des revendications dépendantes 6 à 14. Ainsi, selon un aspect particulier de l'invention, divers modules composant une pièce d'horlogerie électromécanique sont assemblés de la sorte afin d'assurer que l'épaisseur du tout présente une grande précision permettant notamment de garantir un jeu déterminé au niveaux des divers mobiles, telles les roues moyenne et intermédiaire et/ou les roues de minuterie du mouvement de la pièce d'horlogerie, jeu qui est nécessaire pour permettre un fonctionnement adéquat du mouvement. L'assemblage selon la présente invention est notamment utilisé dans le but de fabriquer une pièce d'horlogerie ultra-mince.

Un avantage de la présente invention réside notamment dans sa simplicité de mise en oeuvre. En effet, selon la présente invention, un élément intermédiaire de forme tubulaire, ci-après appelé tube d'étages, est monté sur les tenons de fixation de l'assemblage, ce tube d'étages étant inséré dans l'orifice d'assemblage de l'élément assemblé dont l'épaisseur n'est pas garantie de manière à maintenir cet élément en appui dans l'assemblage. Ce tube d'étages présente des première et seconde surfaces de référence séparées d'une distance déterminée et contre lesquelles l'assemblage est supporté. L'élément intermédiaire présente, entre ses deux surfaces de référence, une zone pénétrant préférablement plastiquement dans l'élément concerné, la longueur de cette zone (dans la direction d'assemblage) étant telle qu'elle permet d'absorber les variations d'épaisseur de cet élément. Les deux faces de l'élément dont l'épaisseur n'est pas garantie ne viennent ainsi pas toutes deux en appui sur les modules voisins de sorte que l'épaisseur de l'assemblage n'est pas dépendante de l'épaisseur de cet élément mais est déterminée par les deux surfaces de référence du tube d'étages.

Selon un autre aspect particulier de la présente invention, des bobines des moteurs de la pièce d'horlogerie électromécanique sont en outre avantageusement fixées au moyen des tubes d'étages.

La solution selon la présente invention permet ainsi l'obtention d'un assemblage vertical de grande précision sans que cela ait pour conséquence une augmentation de la complexité et des coûts de fabrication du dispositif assemblé.

D'autres caractéristiques et avantages de la présente invention apparaîtront plus clairement à la lecture de la description détaillée qui suit, faite en référence aux dessins annexés donnés à titre d'exemples non limitatifs et dans lesquels :
- la figure 1 montre un vue en plan partielle et schématique du revers d'une pièce d'horlogerie électromécanique incorporant un assemblage par empilement de modules selon la présente invention;
- la figure 2 montre une vue en coupe de la pièce d'horlogerie prise selon la ligne de coupe A-A' dans la figure 1;
- la figure 3 montre une vue en coupe agrandie désignée B d'un tenon de fixation de l'assemblage illustré à la figure 2 mettant en évidence la structure d'un tube d'étages; et
- la figure 4 montre une vue en coupe agrandie désignée C d'un mobile du mouvement de la pièce d'horlogerie illustrée aux figures 1 et 2, permettant de mettre en évidence un jeu assurant la rotation de ce mobile, ce jeu étant garanti par le mode d'assemblage selon la présente invention.

La figure 1 montre une vue en plan partielle et schématique d'une pièce d'horlogerie électromécanique, indiquée généralement par la référence numérique 1, caractérisée par une très faible épaisseur et incorporant un assemblage par empilement selon la présente invention. Pour les besoins de l'illustration, une partie du fond de la pièce d'horlogerie 1 illustrée à la figure 1 a été supprimée pour laisser apparaître une partie du mouvement de cette pièce. La figure 2 montre quant à elle une vue en coupe de la pièce d'horlogerie illustrée à la figure 1 prise selon la ligne de coupe A-A' de cette même figure.

La pièce d'horlogerie 1 illustrée comprend notamment une boîte ou fond-carrure 2, préférablement en matière plastique, formée d'une carrure 21 et d'un fond 22 réalisés d'une pièce, un mouvement 3 formé d'un assemblage par empilement de divers modules (assemblage qui sera décrit plus en détail ci-après), un cadran 4 disposé au-dessus du mouvement 3, ainsi qu'une glace 5.

La figure 3, à laquelle on se référera également autant que nécessaire, montre une vue agrandie, désignée B, de la vue en coupe de la figure 2.

La pièce d'horlogerie illustrée dans les figures est le résultat de développements effectués par la Demanderesse en vue de concevoir une pièce d'horlogerie électromécanique ultra-mince comportant une boîte en matière plastique, pièce d'horlogerie qui, outre des organes conventionnels d'affichage analogique de l'heure, présente des organes d'affichage analogique d'un temps chronométré. Cette pièce d'horlogerie dérive, dans sa philosophie, d'un produit développé par la Demanderesse et qui a vu sa première commercialisation sur le marché en 1997 sous la dénomination "Swatch SKIN" (marque déposée). A titre d'information, on pourra se référer à l'article "Swatch SKIN - La montre plastique ultra-plate", de M. O. Koch, publié dans les Actes du 64ème Congrès de Chronométrie, Société Suisse de Chronométrie, Le Sentier, 30 septembre - 1er octobre 1999, Session 1 - Produits I, Communication 1, pp. 11 à 14. A titre d'information complémentaire, on pourra également se référer au document EP 0 691 595 au nom de la Demanderesse décrivant une montre-bracelet en matière plastique comportant une armature métallique de renforcement utilisée comme platine, montre-bracelet qui est conforme au produit susmentionné.

La "Swatch SKIN" comporte uniquement des organes conventionnels d'affichage analogique de l'heure comprenant des aiguilles des heures et des minutes et se caractérise par une épaisseur de l'ordre de 4 mm. A titre de comparaison, la pièce d'horlogerie électromécanique ultra-mince nouvellement développée par la Demanderesse comporte, outre les organes conventionnels d'affichage analogique de l'heure, trois autres organes d'affichage analogique d'un temps chronométré, à savoir un premier compteur de dixièmes de seconde, un second compteur de secondes, et un troisième compteur de minutes et se caractérise par une épaisseur légèrement supérieure à la "Swatch SKIN" de 5,9 mm pour un diamètre comparable de 37,6 mm. Cette pièce d'horlogerie n'est que partiellement illustrée dans les figures.

On notera en complément que chacun des organes d'affichage de cette pièce d'horlogerie est communément entraîné par des moyens d'entraînement (ici au nombre de quatre) comprenant chacun un moteur bipolaire de type Lavet constitué d'un rotor, d'un stator et d'une bobine montée sur le stator. Tous les organes d'affichage et moyens d'entraînement ne sont pas illustrés en détails dans les figures, ceux-ci ne faisant pas l'objet de la présente invention. Néanmoins, une partie de ces éléments est apparente des figures.

On insistera sur le fait que la présente invention s'adresse spécifiquement à un assemblage par empilement d'une pluralité de modules formant notamment le mouvement d'une pièce d'horlogerie électronique ou électromécanique. On notera que la pièce d'horlogerie illustrée ne constitue qu'un exemple d'application particulièrement avantageux de la présente invention. En effet, compte tenu de sa complexité et des contraintes strictes en épaisseur, il était nécessaire de développer un assemblage vertical de grande précision, assemblage qui fait l'objet de la présente invention. On comprendra que l'invention n'est nullement limitée à cette seule réalisation et qu'elle peut avantageusement être appliquée à toute pièce d'horlogerie électronique ou électromécanique nécessitant un assemblage vertical précis des divers modules empilés. Par extension, la présente invention peut être appliquée à tout dispositif électronique ou électromécanique autre qu'une pièce d'horlogerie comprenant un assemblage par empilement d'une pluralité de modules devant répondre à des critères stricts de tolérance en épaisseur.

En se référant à nouveau aux figures 1 et 2, on peut voir une partie des moyens d'entraînement des organes d'affichage analogique de l'heure comprenant un premier moteur bipolaire 6 de type Lavet constitué d'un rotor 61 (partiellement représenté), d'un stator 62, et d'une bobine 63 enroulée sur un noyau 64 qui est en contact avec le stator 62. Ce premier moteur entraîne de manière classique les organes d'affichage analogique par l'intermédiaire d'un rouage (non représenté).

Une partie des moyens d'entraînement des organes d'affichage analogique de l'un des trois compteurs chronométriques (en l'occurrence, et de manière non limitative, le compteur chronométrique des minutes) est également illustrée. Ces moyens d'entraînement comprennent un second moteur bipolaire 7 de type Lavet constitué d'un rotor 71 (figure 1 uniquement), d'un stator 72, et d'une bobine 73 enroulée sur un noyau 74 qui est en contact avec le stator 72. Le rotor 71 de ce second moteur 7 entraîne en rotation une roue de compteur 75 portant un axe de roue de compteur 76 (figure 2) ainsi qu'une aiguille de compteur 77 (figure 2) indiquant, dans ce cas de figure, une information chronométrique relative au temps chronométré (par exemple les minutes).

Deux autres moyens d'entraînement (non illustrés), similaires aux moyens d'entraînement décrits plus haut, sont disposés de manière analogue dans la pièce d'horlogerie 1 afin d'entraîner les organes d'affichage analogique des deux autres compteurs chronométriques (non illustrés).

En se référant plus spécifiquement aux figures 2 et 3, le mouvement 3, déjà mentionné, comprend un assemblage de divers modules empilés, à savoir, en partant du fond 22, une platine inférieure 32, un module électronique 33 comprenant notamment un circuit imprimé 34 et un module moteur, indiqué généralement par la référence 36.

La platine inférieure est par exemple réalisée en un matériau métallique et sert notamment de renfort pour la boîte 2 de la pièce d'horlogerie, boîte 2 qui est préférablement réalisée dans une matière plastique.

Le module électronique 33 supporte, sur le circuit imprimé 34, divers composants électriques et électroniques de la pièce d'horlogerie, notamment un quartz (non représenté), un circuit intégré (non représenté) destiné notamment à contrôler les fonctions horaires de la pièce d'horlogerie et à commander les moteurs, des brides de connexion à une pile (non représentées) ainsi que les bobines (bobines 63, 73 et autres bobines non illustrées) des moyens d'entraînement des organes d'affichage de la pièce d'horlogerie.

Le module moteur 36, quant à lui, supporte les rotors et stators des moteurs (par exemple les rotors 61, 71 et les stators 62, 72 des moteurs 6, 7), ainsi que les divers mobiles de minuterie et de compteur chronométrique (par exemple la roue de compteur 75 et l'axe de roue de compteur 76). Plus spécifiquement, le module moteur 36 comprend une platine supérieure 37 sur laquelle sont notamment rivetés les stators des moyens d'entraînement des organes d'affichage analogique comme illustré dans la figure 2.

La platine inférieure 32, le module électronique 33 comprenant son circuit imprimé 34, et le module moteur 36 sont empilés dans cet ordre sur une pluralité de pieds ou tenons de fixation 24 venant préférablement de matière avec le fond 22 de la boîte 2 et traversant des orifices d'assemblage ménagés dans les divers modules. Ces orifices d'assemblage sont respectivement repérés par les références numériques des éléments correspondants suivies de l'indice a. La référence 34a indique par exemple un orifice d'assemblage du circuit imprimé 34.

Seuls trois tenons de fixation 24 sont illustrés dans les figures 1 et 2, mais on comprendra bien évidemment qu'un nombre adéquat de tenons est utilisé pour assurer une stabilité de l'assemblage dans la pièce d'horlogerie.

Dans ce mode de réalisation, les tenons de fixation 24 sont préférablement agencés pour traverser, outre les divers modules 32, 33 et 36, des orifices ménagés aux extrémités des noyaux sur lesquels sont enroulées les bobines (par exemple les noyaux 64 et 74 des bobines 63 et 73 illustrées dans les figures 1 et 2). Dans les figures, les orifices d'assemblage des noyaux des bobines sont également indiqués par les références des éléments correspondants suivies de l'indice a. Dans ce mode de réalisation, on notera, à titre non limitatif, qu'au moins huit tenons de fixation sont prévus pour maintenir les quatre bobines des moteurs entraînant respectivement les quatre organes d'affichage analogique de la pièce d'horlogerie.

Comme illustré à la figure 2, les divers éléments se succèdent comme suit depuis le fond 22 : la platine inférieure 32, le circuit imprimé 34 du module électronique 33, le noyau d'une bobine (64, 74 ou autres non illustrés), le stator correspondant (62, 72 ou autres non illustrés), et la platine supérieure 37 du module moteur 36. On comprendra notamment que les éléments sont assemblés de la sorte, de manière à ce que les noyaux des bobines soient en contact avec les stators correspondants des moyens d'entraînement.

Afin d'assurer l'assemblage des modules empilés, les extrémités 26 des tenons de fixation 24 sont préférablement déformées plastiquement par une technique de rivetage conventionnelle. Ainsi le mouvement 3 formé de l'assemblage des modules 32, 33 et 36 est assemblé par compression entre des premier et second plans, formés respectivement par une face 23 du fond 22 et par un épaulement 25 des tenons de fixation 24 formé après déformation plastique des extrémités 26 de ces tenons.

Comme mentionné en préambule de la présente description, sans autres mécanismes, la précision verticale de l'assemblage formant le mouvement 3 de la pièce d'horlogerie 1 est tributaire des précisions et tolérances de fabrication des divers éléments empilés. En particulier, la précision verticale de l'assemblage est particulièrement dépendante de la précision et des tolérances de fabrication du circuit imprimé 34, l'épaisseur des autres éléments pouvant être plus aisément garantie dans une gamme de tolérance réduite.

Selon la présente invention, afin d'assurer une précision adéquate en épaisseur de l'assemblage formant le mouvement 3 de la pièce d'horlogerie, des éléments intermédiaires 8 de forme tubulaire, dits tubes d'étages, sont placés sur les tenons de fixation 24 au voisinage immédiat de l'élément dont l'épaisseur n'est pas garantie, à savoir le circuit imprimé 34. La figure 3 permet de mettre en évidence la structure d'un tube d'étage 8.

Ce tube d'étages 8 comprend en particulier des première et seconde surfaces de référence indiquées respectivement par les références numériques 81 et 82. Ces surfaces de référence 81 et 82 sont sensiblement perpendiculaires à la direction des tenons de fixation 24 et sont séparées par une distance déterminée *d1* qui est supérieure à l'épaisseur *e* du circuit imprimé 34. Ces première et seconde surfaces de référence 81, 82 supportent l'assemblage, d'une part, par un appui sur la platine inférieure 32, et, d'autre part, par un appui sur le noyau des bobines (par exemple les noyaux 64, 74 des bobines 63, 73).

Le tube d'étages 8 comprennent en outre une zone 85, disposée entre lesdites surfaces de références 81, 82, agencée pour maintenir le circuit imprimé 34 en appui dans l'assemblage. Préférablement, cette zone 85 pénètre plastiquement dans le circuit imprimé 34. Ainsi, lors de l'assemblage sur les tenons de fixation 24, la zone 85 des tubes d'étages pénètre dans le circuit imprimé 34 jusqu'à ce que les surfaces de référence 81 et 82 viennent en contact avec les éléments voisins, dans ce cas, la platine inférieure 32, d'une part, et les noyaux des bobines, d'autre part. Au final, l'épaisseur e du circuit imprimé 34 n'affecte ainsi nullement l'épaisseur totale de l'assemblage formant le mouvement 3.

Pour ce faire, il est bien évidemment nécessaire que la longueur de la zone 85, repérée *d2*, (dans la direction des tenons de fixation 24) permette d'absorber les variations d'épaisseur du circuit imprimé 34 et soit en conséquence supérieure à l'épaisseur maximale du circuit imprimée 34 pouvant être constatée. Dans l'illustration de la figure 3, cette distance *d2* est prise entre un épaulement 83 du tube d'étages 8 et la seconde surface de référence 82. On comprendra toutefois que cet épaulement 83 n'est pas nécessaire et que la distance *d2* peut être définie par la distance *d1* séparant les deux surfaces de référence 81 et 82.

La zone 85 absorbant les variations d'épaisseur du circuit imprimé 34 du module électronique 33 peut présenter diverses formes. Préférablement, comme illustré, cette zone 85 présente une portion 86 de diamètre légèrement supérieur au diamètre de l'orifice d'assemblage 34a dans lequel il est inséré. Avantageusement, cette portion 86 peut prendre une forme sensiblement conique. Alternativement, cette portion 86 peut présenter des projections radiales (section de forme étoilée) destinées à pénétrer dans les parois de l'orifice d'assemblage 34a du circuit imprimé 34.

Egalement à titre d'alternative, il peut être envisageable de pourvoir les tubes d'étages 8 de projections axiales dirigées vers la surface du circuit imprimé 34. En se référant à la figure 3, ces projections axiales pourraient par exemple être ménagées sur l'épaulement 83 du tube d'étage 8.

D'une manière générale, on comprendra que le tube d'étage remplit essentiellement deux fonctions, nommément (i) absorber les variations d'épaisseur d'un élément dont l'épaisseur n'est pas garantie avec précision (ici le circuit imprimé 34), et (ii) néanmoins maintenir cet élément en appui dans l'assemblage (dans ce cas particulier, maintenir le circuit imprimé 34 en appui contre les noyaux des bobines des moyens d'entraînement).

Toute forme de tube d'étages permettant de remplir les deux fonctions susmentionnées peut donc être utilisée. Ces tubes d'étages doivent simplement être insérés dans un orifice d'assemblage de l'élément concerné et (i) présenter des première et seconde surfaces de référence 81, 82 séparées d'une distance déterminée supérieure à l'épaisseur de l'élément concerné et contre lesquelles l'assemblage est supporté, et (ii) comporter une zone 85, entre ces surfaces de référence, permettant de maintenir en appui l'élément concerné dans l'assemblage, la longueur de cette zone 85 devant être suffisante pour absorber des variations d'épaisseur de l'élément.

Comme illustré dans les figures 2 et 3, les tubes d'étages 8 peuvent en outre avantageusement être prolongés axialement par une portion tubulaire 87 coopérant avec les orifices d'assemblage des noyaux des bobines (orifices 64a et 74a dans les figures). En particulier, cette portion tubulaire 87 est avantageusement chassée dans l'orifice d'assemblage des bobines (orifices 74a par exemple), afin de rendre solidaires les bobines du circuit imprimé 34 du module électronique 33.

Au moyen des tubes d'étages 8 conformes aux illustrations des figures 2 et 3, les bobines sont ainsi préférablement montées sur le circuit imprimé 34 et rendues solidaires de ce dernier de manière à former un module semi-final pouvant être assemblé dans la pièce d'horlogerie. En particulier, les bobines des moteurs peuvent être préalablement montées sur le circuit imprimé 34 du module électronique 33 au moyen des tubes d'étages 8, puis connectées aux plages de connexion typiquement réalisées sur le circuit imprimé 34 du module électronique 33, ce dernier étant alors prêt à être monté dans la pièce d'horlogerie.

Le module électronique 33 comprend ainsi non seulement le circuit imprimé 34 et les divers composants, tels que le quartz, le circuit intégré, les brides de connexion à la pile, mais également une partie des composants des moyens d'entraînement, à savoir les bobines (notamment les bobines 63 et 73 illustrées dans les figures 1 et 2) des divers moteurs de la pièce d'horlogerie. Dans le cadre de la présente invention, on pourra ainsi noter que le module électronique 33 répond déjà, à lui seul, à la définition d'un assemblage par empilement tel que revendiqué.

Dans le cadre du mode de réalisation particulier illustré dans les figures, il convient de préciser encore certains points. En se référant aux illustrations des figures 2 et 3, il convient de constater que les tubes d'étages 8 sont en contact, d'une part, avec la platine inférieure 32, et, d'autre part, avec les bobines des moteurs formant les moyens d'entraînement des divers organes d'affichage analogique de la pièce d'horlogerie. Il convient en conséquence d'attacher une attention toute particulière au matériaux utilisés pour réaliser les éléments susmentionnés.

Dans le cas de figure qui vient d'être présenté, il a été mentionné que la platine inférieure 32 est par exemple réalisée dans un matériau métallique. Dans l'éventualité où un matériau métallique à grande perméabilité magnétique était utilisé, tel qu'un alliage métallique riche en fer, il conviendra de fabriquer les tubes d'étages dans un matériau qui n'est pas ou très faiblement susceptible d'être parcouru par le flux magnétique généré par les bobines des moteurs, c'est-à-dire un matériau présentant une faible perméabilité magnétique, tel qu'un laiton par exemple, ce matériau présentant par ailleurs l'avantage d'être suffisamment dur pour pénétrer plastiquement dans le circuit imprimé 34. Tout autre matériau présentant des caractéristiques de perméabilité magnétique acceptables pourrait être utilisé en lieu et place du laiton. On notera que si un matériau présentant une grande perméabilité magnétique était utilisé, le flux magnétique généré par les bobines des moteurs serait susceptible de s'étendre dans la platine inférieure 32. On comprendra qu'il est bien évidemment également envisageable de réaliser la platine inférieure 32 dans un matériau de faible perméabilité magnétique afin d'éviter cet inconvénient.

En rapport avec la pièce d'horlogerie illustrée constituant un exemple d'application avantageux de la présente invention, l'assemblage vertical précis obtenu grâce à l'adjonction des tubes d'étages 8 au voisinage immédiat du circuit imprimé 34, permet de garantir une épaisseur précise du mouvement horloger 3. En particulier, cet assemblage permet d'assurer un jeu adéquat permettant la rotation des mobiles du mouvement 3.

A titre d'exemple, la figure 4 montre une vue agrandie, désignée C, de la base de la roue de compteur 75 et de l'axe de roue de compteur 76. Comme illustré dans cette figure ainsi que dans la figure 2, l'axe de roue de compteur 76 est monté rotatif dans un élément tubulaire 78 venant en butée dans un orifice 36b ménagé dans le module moteur 36, ou plus exactement dans des orifices ménagés respectivement dans le stator (par exemple un orifice 72b du stator 72) et dans la platine supérieure 37. Afin d'assurer que la rotation du mobile telle que la roue de compteur 75 soit possible, il convient de garantir qu'un jeu suffisant existe entre cette roue de compteur 75 et l'élément tubulaire 78. Si un tel jeu n'était pas assuré, la rotation de la roue de compteur 75 pourrait être rendue impossible si les modules venaient à être assemblé de sorte que l'élément tubulaire 78 viendrait serrer la roue de compteur 75 contre la platine inférieure 32.

Ainsi, la distance *d1* entre les surfaces de référence des tubes d'étages 8 est ici préférablement choisie de sorte qu'elle permet (i) un assemblage vertical précis des divers modules empilés, et (ii) un jeu au niveau des mobiles du mouvement, par exemple au niveau de la roue de compteur 75 illustrée dans les figures.

On comprendra que diverses modifications et/ou améliorations évidentes pour l'homme du métier peuvent être apportées aux modes de réalisation décrits dans la présente description sans sortir du cadre de l'invention défini par les revendications annexées. En particulier, bien qu'il ait été décrit que l'assemblage est assemblé par déformation plastique des extrémités des tenons de fixation, c'est-à-dire selon une technique de rivetage, l'assemblage peut alternativement être assemblé par d'autres techniques équivalentes par lesquelles les divers modules empilés seraient maintenus ensemble par compression entre deux plans, par exemple au moyen d'un système de fixation à vis. L'utilisation d'une technique de rivetage s'avère toutefois particulièrement avantageuse économiquement, notamment en vue d'une automatisation de l'assemblage.

## Revendications

1. Assemblage par empilement d'une pluralité de modules (32, 33, 36) composant un dispositif (3) électronique ou électromécanique, lesdits modules (32, 33, 36) étant montés par des orifices d'assemblages (32a, 34a, 37a, 72a) sur une pluralité de tenons de fixation (24) et assemblés par compression entre des premier et second plans (23, 25), ladite pluralité de modules (32, 33, 36) comprenant au moins un premier élément (34) dont l'épaisseur (e) est garantie avec une précision inférieure à celle des autres modules,
**caractérisé en ce que** ledit assemblage comporte une pluralité d'éléments intermédiaires de forme tubulaire, dits tubes d'étages (8), montés respectivement sur lesdits tenons de fixation (24), chaque tube d'étages (8) étant inséré dans un orifice d'assemblage (34a) dudit premier élément (34), chaque tube d'étages (8) présentant :
- des première et seconde surfaces de référence (81, 82) séparées d'une distance déterminée (*d1*) supérieure à l'épaisseur (*e*) dudit premier élément (34) et contre lesquelles l'assemblage est supporté, et
- une zone (85), entre lesdites première et seconde surfaces de référence (81, 82), permettant de maintenir ledit premier élément (34) en appui dans l'assemblage, la longueur (*d2*) de ladite zone (85), dans la direction desdits tenons de fixation (24), étant supérieure à l'épaisseur maximale dudit premier élément (34) pour permettre d'absorber des variations d'épaisseur (*e*) dudit premier élément (34).

2. Assemblage selon la revendication 1, **caractérisé en ce que** ladite zone (85) pénètre plastiquement dans ledit premier élément (34) et présente une portion (86) de diamètre légèrement supérieur au diamètre de l'orifice d'assemblage (34a) dans lequel il est inséré.

3. Assemblage selon la revendication 2, **caractérisé en ce que** ladite portion (86) est de forme sensiblement conique.

4. Assemblage selon l'une quelconque des revendications 1 à 3, **caractérisé en ce que** lesdits modules (32, 33, 36) sont assemblés par déformation plastique des extrémités (26) desdits tenons de fixations (24).

5. Pièce d'horlogerie électronique ou électromécanique (1) comportant une boîte (2, 21, 22) et un assemblage par empilement d'une pluralité de modules (32, 33, 36) selon la revendication 1 ledit assemblage formant un mouvement de ladite pièce d'horlogerie (1).

6. Pièce d'horlogerie selon la revendication 5, **caractérisée en ce que** ladite zone (85) pénètre plastiquement dans ledit premier élément (34) et présente une portion (86) de diamètre légèrement supérieur au diamètre de l'orifice d'assemblage (34a) dans lequel il est inséré.

7. Pièce d'horlogerie selon la revendication 6, **caractérisée en ce que** ladite portion (86) est de forme sensiblement conique.

8. Pièce d'horlogerie selon l'une quelconque des revendications 5 à 7, **caractérisée en ce que** lesdits modules (32, 33, 36) sont assemblés par déformation plastique des extrémités (26) desdits tenons de fixations (24).

9. Pièce d'horlogerie selon l'une quelconque des revendications 5 à 8, **caractérisée en ce que** ladite pièce d'horlogerie (1) est une pièce d'horlogerie électromécanique et **en ce que** la distance (*d1*) entre lesdites première et seconde surfaces de référence est déterminée de manière à assurer un jeu permettant la rotation de mobiles (75, 76) du mouvement (3) de la pièce d'horlogerie.

10. Pièce d'horlogerie selon l'une quelconque des revendications 5 à 9, **caractérisée en ce que** lesdits tenons de fixation (24) viennent de matière avec un fond (22) de ladite boîte (2).

11. Pièce d'horlogerie selon la revendication 10, **caractérisée en ce que** ladite pièce d'horlogerie (1) est une pièce d'horlogerie électromécanique et **en ce que** ledit assemblage comporte un empilement successif, sur ledit fond (22), d'une platine inférieure (32), d'un module électronique (33) comprenant notamment un circuit imprimé (34) et formant ledit premier élément d'épaisseur (*e*) non garantie, et d'un module moteur (36) comprenant notamment au moins un moteur (6, 7) permettant l'entraînement d'organes d'affichage analogique.

12. Pièce d'horlogerie selon la revendication 11, **caractérisée en ce que** une bobine (63, 73) dudit moteur (6,7) est en outre assemblée au moyen desdits tenons de fixation (24) entre ledit circuit imprimé (34) et un stator correspondant (62, 72) dudit moteur (6, 7), ladite bobine (63, 73) étant rendue solidaire dudit circuit imprimé (34) du module électronique (33) au moyen desdits tubes d'étages (8).

13. Pièce d'horlogerie selon l'une quelconque des revendications 5 à 12, **caractérisée en ce que** lesdits tenons de fixation (24) sont réalisés en matière plastique.

14. Pièce d'horlogerie selon l'une quelconque des revendications 5 à 13, **caractérisée en ce que** lesdits tubes d'étages (8) sont réalisés dans un matériau présentant une faible perméabilité magnétique, tel un laiton.

## Claims

1. Stacked assembly of a plurality of modules (32, 33, 36) forming an electronic or electromechanical device (3), said modules (32, 33, 36) being mounted via assembly orifices (32a, 34a, 37a, 72a) on a plurality of mounting pins (24) and assembled by compression between first and second planes (23, 25), said plurality of modules (32, 33, 36) including at least a first element (34) whose thickness (e) is guaranteed with a precision inferior to the one of the other modules,
**characterised in that** said assembly includes a plurality of tube-shaped intermediate elements, called stepped tubes (8), mounted respectively on said mounting pins (24), each stepped tube (8) being inserted in an assembly orifice (34a) of said first element (34), each stepped tube (8) having:
- first and second reference surfaces (81, 82) separated by a determined distance (*d1*) greater than the thickness (e) of said first element (34) and against which the assembly is supported, and
- a zone (85), between said first and second reference surfaces (81, 82), allowing said first element (34) to be kept in abutment in the assembly, the length (d2) of said zone (85), in the direction of said mounting pins (24), being greater than the maximal thickness of said first element (34) in order to allow for variations in the thickness (e) of said first element to be absorbed.

2. Assembly according to claim 1, **characterised in that** said zone (85) penetrates said first element (34) so as to plastically deform said first element and has a portion (86) of slightly greater diameter than the diameter of the assembly orifice (34a) in which it is inserted.

3. Assembly according to claim 2, **characterised in that** said portion (86) is of substantially conical shape.

4. Assembly according to claims 1 to 3, **characterised in that** said modules (32, 33, 36) are assembled by plastically deforming the ends (26) of said mounting pins (24).

5. Timepiece (1) including a case (2, 21, 22) and a stacked assembly of a plurality of modules (32, 33, 36) according to claim 1, wherein said stacked assembly forms a movement (3) of said timepiece (1).

6. Timepiece according to claim 5, **characterised in that** said zone (85) penetrates said first element (34) so as to plastically deform said first element and has a portion (86) of slightly greater diameter than the diameter of the assembly orifice (34a) in which it is inserted.

7. Timepiece according to claim 6, **characterised in that** said portion (86) is of substantially conical shape.

8. Timepiece according to claims 5 to 7, **characterised in that** said modules (32, 33, 36) are assembled by plastically deforming the ends (26) of said mounting pins (24).

9. Timepiece according to any one of claims 5 to 8, **characterised in that** said timepiece (1) is an electromechanical timepiece and **in that** the distance (*d1*) between said first and second reference surfaces is determined so as to assure a clearance allowing wheels (75, 76) of the timepiece movement (3) to rotate.

10. Timepiece according to any one of claims 5 to 9, **characterised in that** said mounting pins (24) are in a single piece with a back cover (22) of said case (2).

11. Timepiece according to claim 10, **characterised in that** said timepiece (1) is an electromechanical timepiece and **in that** said assembly includes a successive stack, on said back cover (22), of a lower plate (32), an electronic module (33) including in particular a printed circuit board (34) and forming said first element of non-guaranteed thickness (e), and a motor module (36) including in particular at least a motor (6, 7) driving analogue display members.

12. Timepiece according to claim 11, **characterised in that** a coil (63, 73) of said motor (6, 7) is further assembled by means of said mounting pins (24) between said printed circuit board (34) and a corresponding stator (62, 72) of said motor (6, 7), said coil (63, 73) being secured to said printed circuit board (34) of the electronic module (33) by means of said stepped tubes (8).

13. Timepiece according to any one of claims 5 to 12, **characterised in that** said mounting pins (24) are made of a plastic material.

14. Timepiece according to any one of claims 5 to 13, **characterised in that** said stepped tubes (8) are made of a material having low magnetic permeability, such as brass.

## Patentansprüche

1. Gestapelter Zusammenbau einer Vielzahl von Modulen (32, 33, 36), die eine elektronische oder elektromagnetische Vorrichtung (3) bilden, wobei die besagten Module (32, 33, 36) durch Montageöffnungen (32a, 34a, 37a, 72a) auf einer Vielzahl von Befestigungszapfen (24) montiert sind, und durch Kompression zwischen einer ersten und einer zweiten Ebene (23, 25) montiert sind, wobei die besagte Vielzahl von Modulen (23, 33, 36) wenigstens ein erstes Element (34) aufweist, dessen Dicke (*e*) mit einer niedrigeren Präzision im Vergleich zu derjenigen der anderen Modulen gewährleistet ist,
**dadurch gekennzeichnet, dass** der besagte Zusammenbau eine Vielzahl von rohrförmigen zwischenliegenden Elementen beinhaltet, die als Stufenröhren (8) bezeichnet sind, und jeweils auf den Befestigungszapfen (24) montiert sind, wobei jedes Stufenrohr (8) in eine Montageöffnung (34a) des besagten ersten Element (34) eingeschoben ist, wobei jedes Stufenrohr (8) :
- eine erste ind eine eweite Referenzfläche (81, 82) besitz, zwischen denen ein bestimmter Abstand (*d1*) liegt, der grösser als die Dicke (*e*) des ersten Elements (34) ist, und auf denen der Zusammenbau abgestützt ist, und
- eine Zone (85) besitzt, die zwischen den besagten ersten und zweiten Referenzflächen (81, 82) liegt, und es erlaubt, das besagte erste Element (34) in dem Zusammenbau abzustützen, wobei die Länge (*d2*) der besagten Zone (85) in Richtung der besagten Befestitungszapfen (24) grösser als die maximale Dicke des besagten ersten Elements (34)ist, um es zu erlauben, Schwankungen der Dicke (*e*) des besagten ersten Elements aufzufangen.

2. Zusammenbau gemäss Anspruch 1, **dadurch gekennzeichnet, dass** die besagte Zone (85) plastisch in das besagten ersten Elemente (34) eindringt und einem Bereich (86) aufweist, der einen leicht grösseren Durchmesser hat, als der Durchmesser der Montageöffnung (34a) in welche es eingeschoben ist.

3. Zusammenbau gemäss Anspruch 2, **dadurch gekennzeichnet, dass** der besagte Bereich (86) im Wesentlischen konisch ist.

4. Zusammenbau gemäss einem der Anspruch 1 bis 3, **dadurch gekennzeichnet, dass** die besagte Module (32, 33, 36) durch Plastische Verformung der Enden (26) der besagten Befestigungzapfen (24) montiert sind.

5. Uhr (1) mit einem Gehäuse (2, 21, 22) und einem gestapelten Zusammenbau einer Vielzahl von Modulen (32, 33, 36) gemäss Anspruch 1, wobei der besagte gestapelte Zusammenbau ein Uhrwerk (3) der Uhr (1) bildet.

6. Uhr gemäss Anspruch 2, **dadurch gekennzeichnet, dass** die besagte Zone (85) plastisch in das besagten ersten Element (34) eindringt und einen Bereich (86) aufweist, der einen leicht grösseren Durchmesser hat, als der Durchmesser der Montageöffnung (34a) in welche es eingeschoben ist.

7. Uhr gemäss Anspruch 6, **dadurch gekennzeichnet, dass** der besagte Bereich (86) im Wesentlichen konisch ist.

8. Uhr gemäss einem der Ansprüche 1 bis 3, **dadurch gekennzeichnet, dass** die besagten Module (32, 33, 36) durch plastische Verformung der Enden (26) der besagten Befestigungszapfen (24) montiert sind.

9. Uhr gemäss einem der Ansprüche 5 bis 8, **dadurch gekennzeichnet, dass** die besagte Uhr (1) eine elektromechanische Uhr ist, und dass der Abstand (*d1*) zwischen den besagten ersten und zweiten Referenzflächen derart bestimmt ist, dass ein Freiraum gewährleistet ist, der die Drehung der Räder (75, 76) des Uhrwerks (3) ermöglicht.

10. Uhr gemäss einem der Ansprüche 5 bis 9, **dadurch gekennzeichnet, dass** die besagten Befestigungszapfen (24) einstückig mit dem Boden (22) des besagten Gehäuses (2) ausgebildet sind.

11. Uhr gemäss Anspruch 10, **dadurch gekennzeichnet, dass** die besagte Uhr (1) eine elektromechanische Uhr ist, und dass der besagte Zusammenbau einen Stapel umfasst, mit aufeinenanderfolgend auf dem Boden (22) angeordnet: einer unteren Platte (32), einem elektronischen Modul (33), welches insbesondere eine gedruckten Schaltung (34) umfasst, und das besagte erste Element mit nicht garantierter Dicke (e) bildet, und einem Motormodul (36), welches insbesondere wenigstens einem Motor (6, 7) umfasst, der den Antrieb analoger Anzeigmittel erlaubt.

12. Uhr gemäss Anspruch 11, **dadurch gekennzeichnet, dass** eine Drahtspule (63, 73) des besagten Motors (6, 7) ferner mittels der besagten Befestigungszapfen (24) zwischen der besagten gedruckten Schaltung (34) und einem Stator (62, 72) des besagten Motors (6, 7) montiert ist, wobei die besagte Drahtspule (63, 73) an der besagten gedruckten Schaltung (34) des elektronischen Moduls (33) mittels der besagten Stufenröhren (8) befestigt ist.

13. Uhr gemäss einem der Ansprüche 5 bis 12, **dadurch gekennzeichnet, dass** die besagten Befestigungszapfen (24) aus einem plastischen Material hergestellt sind.

14. Uhr gemäss einem der Ansprüche 5 bis 13, **dadurch gekennzeichnet, dass** die besagten Stufenröhre (8) aus einem Material hergestellt sind, das eine niedrige magnetische Durchlässigkeit aufweist.
